# EUROPÄISCHE PATENTANMELDUNG

(11) **EP 0 723 117 A1**
(43) Veröffentlichungstag der Anmeldung: **24.07.1996**
(21) Anmeldenummer: 94118539.9
(22) Anmeldetag: 25.11.1994
(51) Int. Cl.: F24D 3/10

(54) **Kompakt-Heizungs-Verteiler**

(71) Anmelder: EUROTHERM O.H.G., I-39057 Eppan (BZ) (IT)
(72) Erfinder: Die Erfindernennung liegt noch nicht vor

(57) **Zusammenfassung**

Ein Kompakt-Verteiler besteht aus einem einzigen Verteiler-Teil indem Vor- und Rücklauf sowie die Vor- und Rücklauf-Ventilkörper integriert sind.
Diese Teile können dann im Baukastensystem zusammengebaut werden um die gewünschte Anzahl der Kreisläufe zu erzielen.

## Beschreibung

Die Erfindung bezieht sich auf einem Warmwasserverteiler, der als Etagen-Verteiler in Fußboden-Heizungssysteme eingesetzt wird.
1) Warmwasserverteiler werden häufig in der Raum-Heizungstechnik sowie in der Sanitär-Etagen-Verteilung eingesetzt.
   Speziell in Fußboden-Heizungsanlagen in zivilen und industriellen Anwendungen finden diese Verteiler immer ihren Einsatz als Etagen-Raum oder Zonen-Verteiler, von denen die Fußbodenheizungs-Rohre abgehen und zurückkommen, mit geeigneten Regelventilen im Vor- und Rücklauf.
2) Diese Kompaktverteiler sind seit Jahrzehnten eine der Hauptkomponenten; zusammen mit dem Heizungs-Rohr, zur Realisierung von Fußboden-Heizungs-Anlagen.
   Im Anfangsstadium bestanden die Verteiler aus zwei Eisen-Rohre mit angeschweisster Muffe worauf Messing - Vor- und Rücklaufventile (wie zum Beispiel bei den Heizkörpern) angeschraubt werden.
   In den letzten Jahren wurde dieses Aufbau-System verbessert, indem die Eisenrohre mit Messingrohre oder sonstige nichtrostende Materialien geändert wurden.
   Gegenstand der vorliegender Erfindung ist die Ventilkörper mit dem Verteilerkörper des Vor- und Rücklauf in einem einzigen Druckguss - Messingteil zu kombinieren indem die Stabilität, sowie die Leckgefahr der Verschraubungsteile verbessert wird.
   Die Vorteile eines solchen Verteilers sind die kompakte Bauweise und das sichere und modulare Baukastensystem.
3) Erfindungsgemäß wird dies erreicht, indem im Druckgussverfahren ein Messingteil erstellt wird wo Vor- und Rücklaufrohr fest verbunden sind und mehrere (2 bzw. 3) Vor- und Rücklauf-Ventilkörper angebracht sind.
4) Ein erfindungsgemäßer Verteiler weist verschiedene Vorteile auf.
   Aufgrund der kompakten Gußform, ist die Montage des Verteilers am Heizungswasser/Verteilersystem einfacher sowie der Anschluß der Kunststoff- bzw. Kupferrohre an den Vor- und Rücklaufventilen sicherer, da diese sich nicht bewegen lassen. Die Leckgefahr der Ventilverschraubungen während der Montage ist hiermit ausgeschlossen.
   Die Strömungsdaten (Druckverlust + Flussmengen) sind konstant garantiert, da die Gußeinheiten komplett auf CNC gesteuerten Werkzeugmaschinen hergestellt sind.
5) Im folgenden wird die Erfindung anhand eines Beispiels und mit Bezug auf beiliegenden Zeichnungen näher erläutert, wobei Abbildung "1" in Draufsicht und Nebenansicht einen erfindungsgemäßen Fußboden-Heizungs-Verteiler zeigt, der zur Wandmontage oder Kassettenmontage, Unterputz an der Wand befestigt wird. Hiermit ist nur das Gussteil abbgebildet (bzw. mit 2 oder 3 Anschlüsse). Die Fotos 2 bis 5 zeigen im Beispiel den kompletten einbaufertigen Verteiler in der Erfindungsauffassung.

## Patentansprüche

1. Kompakt-Fußbodenheizungsverteiler bestehend aus einheitliche Messing-Körpern in denen folgendes integriert ist:
- Vorlaufventilrohr
- Rücklaufventilrohr
- Vorlaufventil (regelbar)
- Rücklaufventil (regelbar)
Die einheitlichen Körper können dann beliebig nebeneinander zusammengebaut werden um die gewünschte Kreislaufzaht zu bekommen.
